# EUROPÄISCHE PATENTANMELDUNG

(11) **EP 1 240 855 A1**
(43) Veröffentlichungstag der Anmeldung: **18.09.2002**
(21) Anmeldenummer: 02000700.1
(22) Anmeldetag: 11.01.2002
(51) Int. Cl.: A47F 3/04

(54) **Warenpräsentationsmöbel mit einem ein- oder mehrstückigen isolierten Kunststoff-Hohlkörper**

(30) Priorität: 30.01.2001 DE 10103981
(71) Anmelder: Linde Aktiengesellschaft, 65189 Wiesbaden (DE)
(72) Erfinder: Rolsing, Niels-Ole, Dipl.-Ing., 6720 Fanö (DK); Schwarz, Steffen, Dipl.-Ing., 55599 Eckelsheim (DE); Hähn, Thomas, Dipl.-Ing., 55626 Bundenbach (DE); Ressel, Hans, 65239 Hochheim (DE)
(74) Vertreter: Zahn, Christoph

(57) **Zusammenfassung**

Es wird ein Warenpräsentationsmöbel (1) mit einem ein- oder mehrstückigen Isolierkörper (2) beschrieben.

Erfindungsgemäß ist der Isolierkörper (2) als ein Kunststoff-Hohlkörper ausgebildet.

Vorzugsweise wird der Kunststoff-Hohlkörper mit einer Isoliermasse, vorzugsweise einem Isolierschaum, insbesondere mit PU-Hartschaum, und/oder einem Granulat ausgefüllt.

Daneben kann der Isolierkörper (2) Mittel zur Aufnahme und/oder zum Anbringen von Anbauteilen, wie beispielsweise Verdichter(sätze), Abschirm- und/oder Luftleitbleche, Abwasser-, Kälte- und/oder Elektroleitungen, aufweisen.

## Beschreibung

Die Erfindung betrifft ein Warenpräsentationsmöbel mit einem ein- oder mehrstückigen Isolierkörper.

Unter dem Begriff "Warenpräsentationsmöbel" seien - ungekühlte und zumindest teilweise gekühlte - Möbel jeglicher Art, die der Präsentation und/oder Lagerung von Waren dienen, insbesondere (Tiefkühl- bzw. Kühl)Regale bzw. -schränke, (Tiefkühlbzw. Kühl)Truhen, (Tiefkühl- bzw. Kühl)Inseln, (Kühl)Theken, etc., zu verstehen.

Die Isolierkörper derartiger Warenpräsentationsmöbel werden aus plattenförmigen Bauteilen, beispielsweise aus Blech, verzinktem oder lackiertem Stahl oder Aluminium, so zusammengebaut, dass zwischen der Innen- und Außenwand ein Hohlraum verbleibt. Dieser wird mit einem (tragenden) Isolierschaum ausgefüllt. Hierbei kommt als Isolierschaum vorzugsweise ein PU-Hartschaum zur Anwendung. Des Weiteren werden derartige Isolierkörper auch in Form von Wannen aus Polyesterharz, alubeschichteten Kartons oder- beispielsweise als Seitenwände - Kunststoff-Saugteilen ausgeführt.

Für die Komplettierung eines Warenpräsentationsmöbels sind neben dem eigentlichen Isolierkörper weitere Bauteile, wie Fußgestell, Verdampfer, Ventilator, Luftleitbleche, Bodenauslagen, Trennwände, etc., erforderlich, die mit entsprechenden Verbindungselementen, wie beispielsweise Schrauben, Nieten, etc., an dem Isolierkörper befestigt werden müssen. Das Produktionsverfahren ist daher vergleichsweise zeitaufwendig sowie kostenintensiv.

Aufgabe der vorliegenden Erfindung ist es, ein gattungsgemäßes Warenpräsentationsmöbel anzugeben, dessen Herstellung weniger zeitaufwendig und kostenintensiv ist.

Zur Lösung dieser Aufgabe wird ein gattungsgemäßes Warenpräsentationsmöbel vorgeschlagen, das dadurch gekennzeichnet ist, dass der Isolierkörper als ein Kunststoff-Hohlkörper ausgebildet ist.

Derartige Kunststoff-Hohlkörper werden vorzugsweise mittels zusammengefügter Saugteilschalen und/oder mittels eines Blas- oder Rotationsgießverfahrens hergestellt. Wurde der Isolierkörper eines Warenpräsentationsmöbels bisher aus einer Vielzahl von Bauteilen zusammengefügt, so kann der gesamte Isolierkörper nunmehr aus einem einzigen Kunststoff-Hohlkörper hergestellt werden. Es ist selbstverständlich auch denkbar, dass er aus zwei oder mehreren Kunststoff-Hohlkörpern besteht bzw. zusammengesetzt wird; so kann beispielsweise eine Aufteilung in einen Unter- und einen Oberbau erfolgen.

Zur Versteifung sowie zum Zwecke einer besseren Isolierung wird der Kunststoff-Hohlkörper entsprechend einer vorteilhaften Ausgestaltung des erfindungsgemäßen Warenpräsentationsmöbels mit einer Isoliermasse, vorzugsweise mit einem Isolierschaum und insbesondere mit einem PU-Hartschaum, und/oder mit einem Granulat ausgefüllt.

Diese Isoliermasse bzw. dieser Isolierschaum und/oder das Granulat dienen als tragendes Material für den Kunststoff-Hohlkörper, so dass dessen Wandungen sehr dünn ausgebildet sein können. Da die Dichte derartiger Schäume sehr gering ist, weisen die so hergestellten Isolierkörper ein wesentlich geringeres Gewicht als die bekannten Isolierkörper auf.

Das erfindungsgemäße Warenpräsentationsmöbel weiterbildend wird vorgeschlagen, dass der Isolierkörper Mittel zur Aufnahme und/oder zum Anbringen von Anbauteilen, wie beispielsweise Verdichter(sätze), Abschirm- und/oder Luftleitbleche, Abwasser-, Kälte- und/oder Elektroleitungen, aufweist.

Das Vorsehen von Mitteln zur Aufnahme und/oder zum Anbringen von Anbauteilen erleichtert die Komplettierung des erfindungsgemäßen Warenpräsentationsmöbels. Der lohnintensive Montagevorgang kann dadurch wesentlich verkürzt und somit verbilligt werden.

Das erfindungsgemäße Warenpräsentationsmöbel sowie weitere Ausgestaltungen desselben seien anhand des in Figuren 1 und 2 dargestellten Ausführungsbeispieles näher erläutert.

Die Figuren 1 und 2 zeigen den Isolierkörper einer Tiefkühl- bzw. Kühltruhe. Hierbei zeigt die Figur 1 eine perspektivische Darstellung des Isolierkörpers 2 von schräg oben, während die Figur 2 eine perspektivische Darstellung des gleichen Isolierkörpers 2 von schräg unten zeigt.

Der Isolierkörper 2 definiert zwei Seitenwände 4 und 4' sowie zwei Front- bzw. Stirnwände 3 und 3'. Mittels eines - lediglich in der Figur 1 dargestellten - Warenraumteilers 6 werden zwei Warenräume 7 und 7' gebildet. Auch das Fußgestell 5 wird durch den Isolierkörper 2 gebildet.

Am oberen Rand des Isolierkörpers 2 ist in Form eines Schlitzes 8 ein Aufnahmeprofil für eine (Isolier)Verglasung geschaffen. Zudem weist der Isolierkörper 2 eine Stoßleiste 9 auf.

Hinsichtlicht der Formgestaltung des Isolierkörpers 2 sind nun eine Vielzahl von neuen Konzeptformen denkbar, da die bisher ausschließlich glatt ausgeführten Flächen nunmehr strukturiert, gerundet und/oder gewölbt ausgebildet werden können.

In den Figuren 1 und 2 sind der Übersichtlichkeit halber die für die Befestigung von Funktions- und Steuerelementen vorzusehenden Befestigungselemente nicht dargestellt. Es ist jedoch offensichtlich, dass auch diese Mittel durch den Isolierkörper 2 selbst dargestellt werden können, so dass beispielsweise mittels einer einfachen und kostengünstigen Schnappmontage Funktions- und Steuerelemente wie Thermostat, Leitungen, Ventilatoren, Verdampfer, Luftleitbleche, etc., in dafür vorgesehene und vorgefertigte Mulden, Durchbrüche und Spanngabeln eingebracht werden können, ohne dass dazu zusätzliche Befestigungselemente erforderlich wären.

## Patentansprüche

1. Warenpräsentationsmöbel (1) mit einem ein- oder mehrstückigen Isolierkörper (2), **dadurch gekennzeichnet, dass** der Isolierkörper (2) als ein Kunststoff-Hohlkörper ausgebildet ist.

2. Warenpräsentationsmöbel (1) nach Anspruch 1, **dadurch gekennzeichnet, dass** der Kunststoff-Hohlkörper mit einer Isoliermasse, vorzugsweise einem Isolierschaum, insbesondere mit PU-Hartschaum, und/oder einem Granulat ausgefüllt ist.

3. Warenpräsentationsmöbel (1) nach Anspruch 1 oder 2, **dadurch gekennzeichnet, dass** der Isolierkörper (2) Mittel zur Aufnahme und/oder zum Anbringen von Anbauteilen, wie beispielsweise Verdichter(sätze), Abschirm- und/oder Luftleitbleche, Abwasser-, Kälte- und/oder Elektroleitungen, aufweist.

4. Warenpräsentationsmöbel (1) nach einem der vorhergehenden Ansprüche, **dadurch gekennzeichnet, dass** der Isolierkörper (2) mittels zusammengefügter Saugteilschalen und/oder mittels eines Blas- oder Rotationsgießverfahrens hergestellt ist.
